# EUROPÄISCHE PATENTSCHRIFT

(11) **EP 2 038 553 B1**
(45) Veröffentlichungstag und Bekanntmachung des Hinweises auf die Patenterteilung: **08.07.2020**
(21) Anmeldenummer: 07804595.2
(22) Anmeldetag: 11.07.2007
(51) Int. Cl.: F04B 53/10, F04B 53/02

(54) **ZYLINDER-KOLBENANORDNUNG FÜR EINE FLUIDPUMPE ODER EINEN FLUIDMOTOR**
CYLINDER PISTON ARRANGEMENT FOR A FLUID PUMP OR A FLUID MOTOR
SYSTÈME CYLINDRE-PISTON POUR POMPE HYDRAULIQUE OU MOTEUR HYDRAULIQUE

(30) Priorität: 11.07.2006 CH 11192006
(43) Veröffentlichungstag der Anmeldung: 25.03.2009
(73) Patentinhaber: Frey, Bernhard, 8200 Schaffhausen (CH)
(72) Erfinder: Frey, Bernhard, 8200 Schaffhausen (CH)
(74) Vertreter: OK pat AG
(86) Internationale Anmeldenummer: PCT/IB2007/001953
(87) Internationale Veröffentlichungsnummer: WO 2008/007209

(56) Entgegenhaltungen:
- EP-A- 0 222 131
- DE-A1- 19 648 408
- DE-B1- 2 914 694
- FR-A- 2 375 466
- US-A- 1 942 417
- US-A- 4 248 403

## Beschreibung

### TECHNISCHES GEBIET

Die Erfindung betrifft eine Zylinder-Kolbenanordnung nach dem Oberbegriff des Anspruchs 1. Zylinder-Kolbenanordnungen dieser Art sind auf dem einschlägigen Markt vertreten, insbesondere als Hochdruck-Wasserpumpen.

Ein wesentliches Einsatzfeld für Pumpen dieser Art ist die Druckförderung von mit Fremdstoffen, insbesondere auch abrasiven Granulaten, beladenem Wasser. Vor allem sind dabei Schnellläufer mit hohen Arbeitsdrücken im Bereich von einigen hundert bis zu eintausend bar gefragt. Dem energetischen wie auch dem volumetrischen Wirkungsgrad kommt daher grosse Bedeutung zu.

### STAND DER TECHNIK

Aus dem Dokument DE2914694 ist ein Zylinderkolben-Aggregat bekannt, das einen pulsierenden Arbeitsraum umfasst. Das Zylinderkolben-Aggregat umfasst einen Dichtungsschlauch, der axial dehnbar ist und in dessen Inneren sich der pulsierende Arbeitsraum befindet.

### BESCHREIBUNG DER ERFINDUNG

Aufgabe der Erfindung ist daher die Schaffung von Pumpen Bzw. Fluidmotoren, die sich durch hohe Wirkungsgrade der vorgenannten Art sowie durch hohe Lebensdauer auszeichnen. Die erfindungsgemässe Lösung dieser Aufgabe ist bestimmt durch die Merkmale des Anspruchs 1.

Weiterbildungen und Varianten, auch solche, die nicht in jedem Fall zu realisieren sind, ergeben sich durch Merkmale und Merkmalskombinationen bzw. Kombinationen von Unteransprüchen, gegebenenfalls einschliesslich von fakultativen Merkmalen oder Merkmalskombinationen.

Axialdehnungs-Schlauchmembrankolben mit innenliegendem Arbeitsraum bieten die Grundlage für eine robuste Konstruktion mit hoher Verschleissbeständigkeit, auch beim Betrieb mit abrasiven Fluiden. Allerdings sind hier aus konstruktiven Gründen im allgemeinen relativ grosse Toträume einzuhalten, wodurch der volumetrische Wirkungsgrad nachteilig beeinflusst wird. Gerade dieses Problem wird mit der Erfindung gelöst, nämlich mit Hilfe von Totraum-Verdrängungskörpern. Insgesamt ermöglicht die Erfindung damit einen weitgehend optimierten Konstruktionstyp.

### KURZE BESCHREIBUNG DER FIGUREN

Die Erfindung wird weiter unter Bezugnahme auf die in den Zeichnungen schematisch dargestellten Ausführungsbeispiele erläutert. Darin zeigt:
- Fig.1: einen Teil-Axialschnitt einer Hochdruckpumpe mit einem als Axialdehnungs-Schlauchmembrankolben ausgebildetem Arbeitskolben, mit dem ein in den Arbeitsraum eingreifender und an der oszillatorischen Antriebsbewegung teilnehmender Totraum-Verdrängungskörper gekuppelt ist;
- Fig.2: einen zu Fig.1 ähnlichen Teil-Axialschnitt, ebenfalls mit einem als Axialdehnungs-Schlauchmembrankolben ausgebildeten Arbeitskolben sowie mit einem Totraum-Verdrängungskörper, der jedoch in der Pumpe gestellfest angeordnet ist und infolge der oszillatorischen Antriebsbewegung des Arbeitskolbens relativ zu diesem in den innenliegenden Arbeitsraum des Axialdehnungs-Schlauchmembrankolbens eingreift;
- Fig.3: einen zu Fig.2 ähnlichen Teil-Axialschnitt, ebenfalls mit einem als Axialdehnungs-Schlauchmembrankolben ausgebildeten Arbeitskolben mit innenliegendem Arbeitsraum sowie mit einem gestellfesten Totraum-Verdrängungskörper, jedoch mit andersartigem Strömungsweg des Arbeitsfluids;
- Fig.4: einen zu Fig.3 ähnlichen Teil-Axialschnitt, ebenfalls mit einem als Axialdehnungs-Schlauchmembrankolben ausgebildeten Arbeitskolben mit innenliegendem Arbeitsraum sowie mit einem gestellfesten Totraum-Verdrängungskörper, jedoch mit andersartigem Strömungsweg des Arbeitsfluids und mit ebensolcher Ventilanordnung, insgesamt resultierend in einem weiter reduzierten Totraumvolumen;
- Fig.5: ein Zeitdiagramm des Förderdruckes p (bar) für einen Arbeitskolben einer volumetrischen Pumpe über der Zeit t (msec), und zwar für eine Konstruktion ohne Totraum-Verdrängungskörper; und
- Fig.6: ein Diagramm entsprechend Fig.5, jedoch für eine Konstruktion mit Totraum-Verdrängungskörper. Diese letztere Darstellung gilt grundsätzlich nicht nur für bewegliche, mit dem Arbeitskolben gekuppelte Totraum-Verdrängungskörper (siehe Fig.1), sondern ebenso für gestellfest ruhende und durch Bewegung des Arbeitsraumes in diesen eingreifende Totraum-Verdrängungskörper (siehe Figuren 2 bis 4). Dies kommt insbesondere bei Einsatz von Axialdehnungs-Schlauchmembrankolben in Betracht.
- Fig.7: eine Ventilkonstruktion, insbesondere für Auslassventile

### DETAILLIERTE BESCHREIBUNG DER ERFINDUNG

In der Ausführung gemäss Fig.1 ist ein mit einer Axialdehnungs-Schlauchmembran versehener Arbeitskolben (in oberer Totpunktlage dargestellt und im Folgenden kurz als ASK bezeichnet) an seinem unteren Ende mit einer hier nur schematisch durch einen abwärts gerichteten Pfeil dargestellten, oszillatorisch wirkenden Antriebsvorrichtung AVO gekuppelt. Das obere Ende des Axialdehnungs-Schlauchmembrankolbens ASK ist gestellfest angeordnet und umgibt ein über Einlasskanäle EK gespeistes, als Rückschlagventil ausgebildetes Einlassventil EV. Der sich abwärts erstreckende, hohlzylindrische Abschnitt Z des Axialdehnungs-Schlauchmembrankolbens ist mit einer hier nicht dargestellten Schmierung in einer Gehäusebohrung GB axialverschiebbar gelagert. Im Inneren des Axialdehnungs-Schlauchmembrankolbens ASK ist ein oszillierender Arbeitsraum AR gebildet, von dem ein koaxialer Förderkanal FK zu einem ebenfalls als Rückschlagventil ausgebildeten Auslassventil AV und zu einem Auslasskanal AK führt.

Mit dem Axialdehnungs-Schlauchmembrankolben ASK ist auf der Seite des Arbeitsraumes AR ein im wesentlichen zylindrischer Totraum-Verdrängungskörper TK1 verbunden, der hier in der Oberen Totpunktlage dargestellt ist und ersichtlich eine wesentliche Verminderung des wirksamen Totraumes zur Folge hat.

Zur Feststellung der Wirkungsweise dieser Konstruktion ist auf die bereits gegebene Darstellung in dem Figuren 5 und 6 zurückzugreifen.

Dort zeigt das Zeitdiagramm in Fig.5 einen verlangsamten Anstieg des Förderdruckes p für einen Arbeitskolben einer volumetrischen Pumpe für eine Konstruktion ohne Totraum-Verdrängungskörper. Entsprechend verlangsamt ist der Druckabfall am Ende des Fördertaktes. Beides bedeutet eine deutliche Verminderung des auf den Kolbenhub bezogenen Fördervolumens, d.h. des volumetrischen Wirkungsgrades. Der Grund dafür ist die Kompressibilität des im Totraum befindlichen Arbeitsfluids.

Demgegenüber bewirkt der gemäss Fig.1 in den Arbeitsraum AR eingreifende Totraum-Verdrängungskörper TK1 die in Fig.6 veranschaulichte Versteilerung des Druckanstiegs wie auch des Druckabfalls, insgesamt also eine wesentliche Verbesserung des volumetrischen Wirkungsgrades.

Bei der Ausführung gemäss Fig.2 ist ein gestellfester Totraum-Verdrängungskörper TK2a vorgesehen, der jedoch infolge der Anordnung des Arbeitsraumes AR innerhalb des Axialdehnungs-Schlauchmembrankolbens ASK und damit wegen der durch den Pumpenantrieb gegebenen Relativbewegung zwischen Axialdehnungs-Schlauchmembrankolben ASK und Totraum-Verdrängungskörper TK2a wiederum in den Arbeitsraum AR eingreift und eine ähnliche Verbesserung des volumetrischen Wirkungsgrades bewirkt. Besonders vorteilhaft ist hier jedoch die Verminderung der bewegten Masse infolge des gestellfesten Totraum-Verdrängungskörpers TK2a.

Einlassventil EV und Auslassventil AV sind analog zur Ausführung nach Fig.1 ausgebildet, jedoch ist die Verbindung zwischen Arbeitsraum und Auslassventil durch einen längeren Koaxialkanal KOK im Totraum-Verdrängungskörper TK2a und im Einlassventil EV gegeben. Die damit verbundene Verminderung der Totraumverdrängung kann praktisch in vertretbaren Grenzen gehalten werden.

Besonders vorteilhaft tritt bei dieser Ausführung in Erscheinung, dass für den Verdrängungskörpers TK2a eine Innendurchströmung und eine Aussenumströmung des Arbeitsfluids mit einer Strömungsumlenkung in einem Öffnungs- oder Endbereich des Totraum-Verdrängungskörpers TK2a gegeben ist. Damit wird u.a. eine besonders intensive Durchspülung des Arbeitsraumes AR und der Ventile im Hinblick auf Ansammlung von Rückständen und Verunreinigungen, aber auch von kompressionsmindernden Lufteinschlüssen nach längeren Stillstandzeiten ermöglicht.

Bei der Ausführung nach Fig.3 ist wiederum ein gestellfester Totraum-Verdrängungskörper TK2b vorgesehen, mit den entsprechenden dynamischen Vorteilen. Gleichzeitig ist jedoch durch Fortfall eines vergleichsweise langen, mit dem Arbeitsraum AR in Verbindung stehenden Koaxialkanals eine Maximierung des Totraum-Verdrängungsvolumens erreicht. Der Fluidauslass erfolgt vom Arbeitsraum AR über Querbohrungen BQ unmittelbar unterhalb des Einlassventils EV sowie einen kurzen und daher praktisch unschädlichen Längskanal LK.

Bei der Ausführung nach Fig.4 ist ebenfalls ein gestellfester Totraum-Verdrängungskörper TK2c mit den entsprechenden dynamischen Vorteilen vorgesehen. Darüber hinaus ist jedoch eine kompressionsinaktive Anordnung des Auslassventils AV am arbeitsraumseitigen Ende eines Auslass-Koaxialkanals AKOK vorgesehen, die für eine optimale Totraumverdrängung sorgt.

Ergänzend ist noch auf eine Ventilkonstruktion gemäss Fig. 7 hinzuweisen, die insbesondere für Auslassventile AV in Betracht kommt. Hier ist ein als Teilkugelschale ausgebildeter Ventilkörper VK relativ zu einem entsprechend formangepassten Ventilsitz um den Kugelmittelpunkt schwenkbar gelagert. Gleichzeitig bedarf es jedoch auch einer Längsführung mittels einer Schwenkführung SF und eines Zentriergliedes ZG. Letzteres ist mit dem Ventilkörper VK durch einen straff-elastischen SchnappVerschluss SV verbunden, so dass für die Schwenkführung SF relativ leichtes und schwingungsdämpfendes Material in Betracht kommt. Im Hinblick auf die erwähnte Schwenkbarkeit ist die Innenbohrung der Schwenkführung schwach toroidförmig mit einem geeigneten Spiel-Schiebesitz für das Zentrierglied ZG ausgebildet. Eine solche Konstruktion hat sich durch hohe Stand- und Verschleissbeständigkeit bewährt.

## Patentansprüche

1. Zylinder-Kolbenanordnung (10) für eine volumetrisch wirkende Fluidpumpe oder einen Fluidmotor, mit wenigstens einem Axialdehnungs-Schlauchmembrankolben (ASK), der mindestens einen innenliegenden, pulsierenden Arbeitsraum (AR) begrenzt, **dadurch gekennzeichnet, dass** mindestens ein Totraum-Verdrängungskörper (TK1, TK2a, TK2b, TK2c, VK) vorgesehen ist, der mit dem pulsierenden Arbeitsraum (AR) in Wirkverbindung steht und wobei der Totraum-Verdrängungskörper (TK1, TK2a, TK2b, TK2c, VK) derart ausgebildet ist, dass der wirksame Totraum im Arbeitsraum (AR) vermindert wird und eine Versteilerung des zeitlichen Verlaufs des Druckanstiegs wie auch des Druckabfalls im Vergleich zu einer Zylinder-Kolbenanordnung ohne Totraum-Verdrängungskörper bewirkt wird.

2. Zylinder-Kolbenanordnung (10) nach Anspruch 1, **dadurch gekennzeichnet, dass** der Totraum-Verdrängungskörper (TK1, TK2a, TK2b, TK2c) als ein in den pulsierenden Arbeitsraum (AR) der Zylinder-Kolbenanordnung (10) eingreifender Totraum-Verdrängungskörper (TK1, TK2a, TK2b, TK2c) ausgebildet ist.

3. Zylinder-Kolbenanordnung (10) nach Anspruch 1 oder 2, **dadurch gekennzeichnet, dass** für den Totraum-Verdrängungskörper (TK2a, TK2c) eine Innendurchströmung und eine Aussenumströmung (KOK, LK, AKOK) durch ein Arbeitsfluid mit einer Strömungsumlenkung in einem Öffnungs- oder Endbereich des Totraum-Verdrängungskörpers (TK2a, TK2c) vorgesehen ist.

4. Zylinder-Kolbenanordnung (10) für eine Fluidpumpe oder einen Fluidmotor, mit wenigstens einem Axialdehnungs-Schlauchmembrankolben (ASK), der mindestens einen innenliegenden, pulsierenden Arbeitsraum (AR) begrenzt, nach einem der vorangehenden Ansprüche, **dadurch gekennzeichnet, dass** in einer Fluidströmung mindestens ein als Mehrfachsitz-Hubventil ausgebildetes Einlassventil (EV) und/oder ein entsprechendes Auslassventil (AV) angeordnet ist, und dass im Bereich zwischen Sitzen (S1, S2) dieses Ventils mindestens ein durch den Ventilhub zwischen Verschluss und Durchlass umsteuerbarer Fluidraum (FR) gebildet ist.

5. Zylinder-Kolbenanordnung (10) nach Anspruch 4, **dadurch gekennzeichnet, dass** mindestens ein Teil der Sitze (S1, S2) des Mehrfachsitz-Hubventils wenigstens im Wesentlichen in einer gemeinsamen Kugelfläche (KF) verlaufende Dichtlinien oder Dichtflächen aufweist.

6. Zylinder-Kolbenanordnung (10) nach Anspruch 4 oder 5, **gekennzeichnet durch** mindestens einen zwischen Verschluss und Durchlass umsteuerbaren Ventilkörper (VK), der mindestens eine wenigstens im Wesentlichen oder wenigstens annähernd als Kugelfläche (KF) ausgebildete Dichtfläche aufweist und relativ zu mindestens einer Dichtlinie oder Dichtfläche beweglich gelagert ist.

7. Zylinder-Kolbenanordnung (10) nach Anspruch 6, **dadurch gekennzeichnet, dass** der Ventilkörper (VK) um eine wenigstens im Wesentlichen oder wenigstens annähernd durch den Mittelpunkt der Kugelfläche (KF) verlaufende Schwenkachse oder einen entsprechenden Schwenkpunkt beweglich gelagert ist.

8. Zylinder-Kolbenanordnung (10) nach Anspruch 6 oder 7, **dadurch gekennzeichnet, dass** eine Schwenklagerung des Ventilkörpers (VK) eine mit einem konvex oder konkav gewölbten Führungsglied zusammenwirkende Halterung aufweist und dass zwischen dem Ventilkörper (VK) und der Schwenklagerung ein vorzugsweise elastisch verformbarer Schnappverschluss (SV) vorgesehen ist.

9. Zylinder-Kolbenanordnung (10) nach Anspruch 1, **dadurch gekennzeichnet, dass** der Totraum-Verdrängungskörper (TK2a, TK2b, TK2c) den Ventilkörper (VK) umfasst oder dass ein weiterer Totraum-Verdrängungskörper vorgesehen ist, der mit dem pulsierenden Arbeitsraum (AR) in Wirkverbindung steht und der den Ventilkörper (VK) umfasst.

## Claims

1. Cylinder-piston arrangement (10) for a volumetrically acting fluid pump or a fluid motor, with at least one axial expansion hose membrane piston (ASK), which defines at least one internal pulsating working space (AR), **characterized in that** at least one dead space displacer (TK1, TK2a , TK2b, TK2c, VK) is provided, which is in operative connection with the pulsating working space (AR) and wherein the dead space displacer (TK1, TK2a, TK2b, TK2c, VK) is designed such that the effective dead space in the working space (AR) is reduced and a steepening in the time course of the pressure rise as well as the pressure drop is effectuated compared to a cylinder-piston arrangement without dead space displacer.

2. Cylinder-piston arrangement (10) according to claim 1, **characterized in that** the dead space displacer (TK1, TK2a, TK2b, TK2c) is formed as a dead space displacer (TK1, TK2a, TK2b, TK2c) that reaches in the pulsating working space (AR).

3. Cylinder-piston arrangement (10) according to claim 1 or 2, **characterized in that** for the dead space displacer (TK2a, TK2c), an internal flow and an external flow (KOK, LK, AKOK) by a working fluid with a flow deflection are provided in an opening region or an end region of the dead space displacer (TK2a, TK2c).

4. Cylinder-piston arrangement (10) for a fluid pump or a fluid motor, with at least one axial expansion hose membrane piston (ASK), which defines at least one internal, pulsating working space (AR), according to one of the preceding claims, **characterized in that** at least one inlet valve (EV) and/or a corresponding outlet valve (AV), being designed as a multi-seat lift valve, is arranged in a fluid flow, and **in that** at least one fluid space (FR) is formed in the area between seats (S1, S2) of this valve, which can be reversed by the valve lift between closure and passage.

5. Cylinder-piston arrangement (10) according to claim 4, **characterized in that** at least some of the seats (S1, S2) of the multi-seat lift valve have sealing lines or sealing surfaces running in a common spherical surface (KF), at least substantially.

6. Cylinder-piston arrangement (10) according to Claim 4 or 5, **characterized by** at least one valve body (VK) which can be reversed between the closure and the passage, which has at least one sealing surface built as a spherical surface (KF), at least substantially or at least approximately, and which is movably mounted relative to at least one sealing line or sealing surface.

7. Cylinder-piston arrangement (10) according to claim 6, **characterized in that** the valve body (VK) is movably mounted about a pivot axis or a corresponding pivot point which runs through the centre of the spherical surface (KF), at least substantially or at least approximately.

8. Cylinder-piston arrangement (10) according to claim 6 or 7, **characterized in that** a pivot bearing of the valve body (VK) comprises a holder cooperating with a convex or concave curved guide member and **in that** a preferably elastically deformable snap closure (SV) is provided between the valve body (VK) and the pivot bearing.

9. Cylinder-piston arrangement (10) according to claim 1, **characterized in that** the dead space displacer (TK2a, TK2b, TK2c) comprises the valve body (VK) or **in that** a further dead space displacer is provided which is in operative connection with the pulsating working space (AR) and which comprises the valve body (VK).

## Revendications

1. Agencement cylindre-piston (10) pour une pompe à fluide à action volumétrique ou un moteur à fluide, avec au moins un piston à membrane de tuyau de dilatation axiale (ASK), qui définit au moins un espace de travail pulsé (AR) interne, **caractérisé en ce qu'**au moins un corps de refoulement d'espace mort (TK1, TK2a, TK2b, TK2c, VK) est fourni, qui est en connexion opérationnelle avec l'espace de travail pulsé (AR) et où le corps de refoulement d'espace mort (TK1, TK2a, TK2b, TK2c, VK) est conçu de telle sorte que l'espace mort effectif dans l'espace de travail (AR) est réduit et une pentification dans le cours du temps de l'augmentation de pression ainsi que la chute de pression est effectuée par rapport à un agencement cylindre-piston sans corps de refoulement d'espace mort.

2. Agencement cylindre-piston (10) selon la revendication 1, **caractérisé en ce que** le corps de refoulement d'espace mort (TK1, TK2a, TK2b, TK2c) est formé comme un corps de refoulement d'espace mort (TK1, TK2a, TK2b, TK2c) qui atteint dans l'espace de travail pulsé (AR).

3. Agencement cylindre-piston (10) selon la revendication 1 ou 2, **caractérisé en ce que** pour le corps de refoulement d'espace mort (TK2a, TK2c), un flux interne et un flux externe (KOK, LK, AKOK) par un fluide de travail avec une déviation de flux sont prévus dans une région d'ouverture ou une région d'extrémité du corps de refoulement d'espace mort (TK2a, TK2c).

4. Agencement cylindre-piston (10) pour une pompe à fluide ou un moteur à fluide, avec au moins un piston à membrane de tuyau de dilatation axiale (ASK), qui définit au moins un espace de travail pulsé (AR) interne, selon l'une des revendications précédentes, **caractérisé en ce qu'**au moins une soupape d'admission (EV) et/ou une soupape de sortie correspondante (AV), conçue comme une soupape de levage à plusieurs sièges, est agencée dans un flux de fluide, et **en ce qu'**au moins un espace de fluide (FR) est formée dans la zone entre les sièges (S1, S2) de cette soupape, qui peut être inversée par la levée de soupape entre fermeture et passage.

5. Agencement cylindre-piston (10) selon la revendication 4, **caractérisé en ce qu'**au moins certains des sièges (S1, S2) de la soupape de levage à plusieurs sièges ont des lignes d'étanchéité ou des surfaces d'étanchéité s'étendant dans une surface sphérique (KF) commune, à moins substantiellement.

6. Agencement cylindre-piston (10) selon la revendication 4 ou 5, **caractérisé par** au moins un corps de soupape (VK) qui peut être inversé entre la fermeture et le passage, qui a au moins une surface d'étanchéité conçue comme une surface sphérique (KF), au moins sensiblement ou au moins approximativement, et qui est monté mobile relativement par rapport à au moins une ligne d'étanchéité ou surface d'étanchéité.

7. Agencement cylindre-piston (10) selon la revendication 6, **caractérisé en ce que** le corps de soupape (VK) est monté mobile autour d'un axe de pivotement ou d'un point de pivotement correspondant qui traverse le centre de la surface sphérique (KF), au moins sensiblement ou au moins approximativement.

8. Agencement cylindre-piston (10) selon la revendication 6 ou 7, **caractérisé en ce qu'**un palier pivotant du corps de soupape (VK) comprend un support coopérant avec un élément de guidage incurvé convexe ou concave et **en ce qu'**une fermeture à déclic de préférence élastiquement déformable (SV) est prévue entre le corps de soupape (VK) et le palier pivotant.

9. Agencement cylindre-piston (10) selon la revendication 1, **caractérisé en ce que** le corps de refoulement d'espace mort (TK2a, TK2b, TK2c) comprend le corps de soupape (VK) ou **en ce qu'**un autre corps de refoulement d'espace mort est prévu qui est en connexion opérationnelle avec l'espace de travail pulsé (AR) et qui comprend le corps de soupape (VK).
